# EUROPÄISCHE PATENTSCHRIFT

(11) **EP 0 367 800 B1**
(45) Veröffentlichungstag und Bekanntmachung des Hinweises auf die Patenterteilung: **24.07.1991**
(21) Anmeldenummer: 89900208.3
(22) Anmeldetag: 18.10.1988
(51) Int. Cl.: B22D 41/08, B22D 1/00

(54) **VERFAHREN ZUM EINFÜHREN VON GAS IN EINE AUSGUSSÖFFNUNG EINES METALLSCHMELZE, INSBESONDERE STAHLSCHMELZE ENTHALTENDEN BEHÄLTERS SOWIE AUSGUSSHÜLSE ZUR DURCHFÜHRUNG DES VERFAHRENS**
PROCESS AND OUTLET SLEEVE FOR INTRODUCING GAS INTO THE OUTLET OF A MOLTEN BATH, IN PARTICULAR OF A RECEPTACLE CONTAINING MOLTEN STEEL
PROCEDE D'INTRODUCTION DE GAZ DANS LA BUSETTE DE COULEE D'UN RECIPIENT CONTENANT UNE MASSE FONDUE DE METAL, NOTAMMENT D'ACIER ET MANCHON DE COULEE POUR LA MISE EN UVRE DU PROCEDE

(30) Priorität: 24.12.1987 CH 5065/87
(43) Veröffentlichungstag der Anmeldung: 16.05.1990
(73) Patentinhaber: Stopinc Aktiengesellschaft, CH-6340 Baar (CH)
(72) Erfinder: MÜLLER, Bruno, CH-5037 Muhen (CH); WALTENSPÜHL, Rolf, CH-6331 Hünenberg (CH)
(74) Vertreter: Brückner, Raimund Dipl.-Ing.
(86) Internationale Anmeldenummer: EP8800934
(87) Internationale Veröffentlichungsnummer: WO8905700

(56) Entgegenhaltungen:
- EP-A- 0 227 952
- DE-A- 2 713 171
- DE-A- 3 622 866
- DE-B- 1 165 627
- GB-A- 1 062 591
- GB-A- 2 094 954

## Beschreibung

Die Erfindung betrifft ein Verfahren zum Einführen von Gas in eine Ausgussöffnung eines metallurgischen Behälters, um Ablagerungen bzw. Einfrierungen in der Ausgussöffnung zu verhindern oder abzubauen, sowie eine Ausgusshülse zur Durchführung des Verfahrens.

Beim Abgiessen insbesondere von Metallschmelzen aus Stahlgiesspfannen oder Verteilergefässen neigen bekanntlich insbesondere aluminiumberuhigte Stahlschmelzen zur Bildung von Tonerdeablagerungen in der Ausgussöffnung, die zu Verstopfungen und damit zu frühzeitigem Giessabbruch führen. Es ist nach der DE-PS 35 06 426 bekannt, solche Ablagerungen auf dem Wege des Gaseinführens zu bekämpfen. Dabei wird das Gas bei Raumtemperatur mit einem konstanten Gasstrom oder aber impulsartig eingeblasen.

Bei einem weiteren Verfahren (DE-PS 28 36 409) nach der eingangs beschriebenen Gattung, bei dem am Ausguss des Behälters ein Schiebeverschluss angeordnet ist, wird bei geschlossenem Verschluss durch die Schieberplatte ein Spülgas in die Ausgussöffnung zum Verhindern des Einfrierens der Schmelze in der Oeffnung eingeblasen.

Mit diesen bekannten Verfahren konnten in der Praxis die beschriebenen Probleme mit mehr oder weniger Erfolg bekämpft werden.

Davon ausgehend liegt der vorliegenden Erfindung die Aufgabe zugrunde, Gaseinführungen dahingehend zu verbessern, dass die genannten Ablagerungen bzw. Einfrierungen in der Ausgussöffnung auf einfache Weise über die geforderte Giessdauer verhindert werden können.

Erfindungsgemäss ist die Aufgabe dadurch gelöst, dass das Gas vor Eintritt in die Ausgussöffnung auf mindestens 1000 Grad Celsius vorzugsweise sogar über die Liquidustemperatur der Metallschmelze vorgeheizt wird. Dadurch lassen sich die Abgiesszeiten resp. vorübergehende Schliesszeiten ohne jegliche Giessabbrüche praktisch beliebig lang ausdehnen.

Durch das erhitzte Gaseinblasen erfährt die während dem Abgiessen in der Aussgussöffnung befindliche Schmelze keine merkbare Abkühlung in den die Tonderdeablagerungen fördernden Temperaturbereich oder gar ein Festsetzen an der Oeffnungswandung wegen Erstarrung der Schmelze.

Bei Anwendung eines Schiebeverschlusses am Ausguss des Behälters kann in Schliessstellung des Verschlusses ein Zufrieren der Schmelze in der Ausgussöffnung durch Einblasen von erhitztem Gas durch eine Verschlussplatte in die Ausgussöffnung vorausgesetzt bei einer Gastemperatur über der Schmelzen-Liquidustemperatur ganz verhindert werden.

Vorzugsweise wird bei dem erfindungsgemässen Verfahren ein inertes Gas, wie z.B. Argon, oder ein Gas-Feststoffgemisch verwendet.

Das Gas kann auf dem Wege einer externen Heizeinrichtung oder aber durch eine erfindungsgemässe Ausgusshülse erhitzt werden, bei welcher das kalte Gas über eine Gaszufuhrleitung in den oberen mit der Metallschmelze in Berührung stehenden Hülsenbereich über eine bestimmte Länge geführt und von dort durch einen gasdurchlässigen, die Ausgussöffnung umschliessenden Einsatz in die Schmelze eingeblasen wird. Auf diese Art lässt sich das Gas problemlos über den Schmelzpunkt der Schmelze aufheizen und Einfrierungen wie auch mögliche Tonerdeablagerungen an der Oeffnungswandung über die gesamte geforderte Giesszeit verhindern.

Vorteile zu weiteren Varianten von erfindungsgemässen Ausgusshülsen sind in der folgenden Beschreibung erläutert.

Erhitztes Gas kann selbstverständlich auch in die verlängerte Ausgussöffnung gebildet durch ein Giessrohr oder eine Verschlussplatte in entsprechender Weise eingeblasen werden.

Ausführungsbeispiele der Erfindung sind nachstehend anhand der Zeichnung erläutert. Es zeigt:

- Fig. 1: Ein erfindungsgemässes Verfahren anhand einer in der Ausgussöffnung des Behälters angeordneten im Längsschnitt gezeigten Ausgusshülse,
- Fig. 2: ein erfindungsgemässes Verfahren angewendet bei einem am Ausguss angeordneten, in Schliessstellung befindlichen Schiebeverschlusses,
- Fig. 3: Variante einer Ausgusshülse im Längsschnitt,
- Fig. 4: Querschnitt der Ausgusshülse nach Fig.3 gemäss der Linie IV-IV,
- Fig. 5: weitere Variante einer Ausgusshülse im Längsschnitt,
- Fig. 6: Querschnitt der Ausgusshülse nach Fig.5 gemäss der Linie VI-VI,
- Fig. 7: vierte Variante einer Ausgusshülse im Längsschnitt und
- Fig. 8: Draufsicht der Hülse nach Fig.7

In Fig.1 ist ein Metallschmelze enthaltender Behälter 10 im Ausgussbereich gezeigt, bei dem der Ausguss durch eine feuerfeste Ausgusshülse 20 gebildet ist, an welche schematisch dargestellte feuerfeste Verschlussplatten 15 und 17 eines ansich bekannten Schiebeverschlusses angeschlossen sind. Der teilweise dargestellte Behälter 10 kann bspw. eine Stahlschmelzepfanne oder ein Zwischenverteiler sein und besteht im wesentlichen aus einem Stahlmantel 14 und einer feuerfesten Innenauskleidung 12, in die die Ausgusshülse 20 eingebettet ist. Mit der an die obere Verschlussplatte 15 angepresste untere Verschlussplatte 17 lässt sich durch deren Verschiebung die Menge der Schmelze regulierbar abgiessen. In der gezeigten Stellung, bei der sich die Oeffnungen der Verschlussplatten 15 und 17 mit der Ausgussöffnung 26 überdecken, ist der Verschluss voll geöffnet.

Die Ausgusshülse 20 aus feuerfestem Material weist einen ringförmigen gasdurchlässigen Einsatz 23 auf, der die Ausgussöffnung 26 umschliesst und am Umfang von einer Metallkapsel 25 umgeben ist, wobei ein Ringraum 27 dazwischen vorgesehen ist, der eine gleichmässige Verteilung des von der Gaszufuhrleitung 21 einmündenden Gases gewährleistet. Zum erfindungsgemässen Aufheizen des in die Ausgussöffnung 26 einzublasenden Gases ist die Gaszufuhrleitung 21 in den oberen Bereich der Ausgusshülse 20 geführt, dort spulenartig um die Ausgussöffnung 26 geführt und dann aufgeheizt durch den Einsatz 23 in die abzugiessende Schmelze geführt. Die im oberen Bereich der Ausgusshülse 20 spulenartig ausgebildete Gaszufuhrleitung 21′ ist dabei in einem auf die Hülse aufgeklebten feuerfesten Aufsatz 22, der aus sehr gutem wärmeleitendem Material bestehen soll, bspw. Elektrographit, eingebettet. Das eingeblasene Gas erfährt durch die Verweilzeit in diesem mit der Metallschmelze in Kontakt stehenden und sehr schnell die Temperatur der Schmelze annehmenden Aufsatz 22 ebenfalls eine sehr schnelle Erhitzung, die annähernd der Schmelztemperatur entspricht. Die Gaszufuhrleitung 21 besteht dabei aus einem hochhitzebeständigen Stahl oder aber aus einem feuerfesten Keramikrohr.

Insbesondere zum Verhindern von Einfrierungen in der Ausgussöffnung 26 bei geschlossenem Schiebeverschluss wird das in der Ausgusshülse 20 erhitzte Gas durch eine zusätzliche, in Fig.1 nur strichpunktiert dargestellte Leitung 21˝ in eine in der oberen Verschlussplatte 15 eingebetteten, die Ausgussöffnung 26 umschliessenden gasdurchlässigen Einsatz 16 geführt und von dort in die Ausgussöffnung 26 eingeblasen. Dadurch lässt sich bspw. bei einem vorübergehenden Schliessen der Verschlusses zwecks Giessrohrwechsel oder anderem ein Einfrieren der Schmelze in dieser Oeffnung mit Erfolg verhindern.

Nach Fig.2 wird ebenfalls zum genannten Verhindern des Einfrierens bei einem geschlossenen Schiebeverschluss 33, der ebenfalls nur schematisch dargestellt ist, das erhitzte Gas durch einen in einer Schieberplatte 34 befestigten und in Schliessstellung unter die Ausgussöffnung 26 gelangenden gasdurchlässigen Stopfen 35 eingeführt. Das Gas ist dabei von einer nicht dargestellten Gasquelle G über eine Heizeinrichtung 30 und einer hitzebeständigen Gaszufuhrleitung 31 in den Stopfen 35 geführt, wobei letzterer Bohrungen zwecks wirkungsvollem Einblasen aufweist. In entsprechender Weise können auch die die Ausgussöffnung umschliessenden Einsätze solche Bohrungen enthalten.

Bei geöffnetem Verschluss 33 kann das erfindungsgemässe Verfahren je nach Anwendungsfall auch bei einem am Verschluss 33 angeschlossenen Giessrohr 36, dessen Ausgussöffnung 37 einen Einsatz 38 aufweist, angewendet werden. Das Gas wird in der Heizeinrichtung 30 erhitzt und durch eine hitzebeständige Leitung 32 in diesen Einsatz 38 und damit in die Ausgussöffnung geführt. Die Heizeinrichtung 30 ist ebenfalls nur schematisch dargestellt und es kann sich hierbei um einen bekannten Durchlauferhitzer handeln. Der Schiebeverschluss 33 ist am Ausguss des Behälters 10 angeordnet und besteht im wesentlichen aus drei feuerfesten Platten 34, 39 und 41, wobei die obere und die untere Platte 39 bzw. 41 feststehend sind, während die mittlere Platte 34 längsverschiebbar geführt ist.

Eine Variante einer Ausgusshülse 40 im Behälter 10 nach Fig.3 und Fig.4 besteht aus einem feuerfesten Körper 42 und einem in diesem eingebetteten porösen Einsatz 43. Der poröse Einsatz 43 umschliesst wiederum die Ausgussöffnung 26. Die Gaszufuhr G erfolgt durch in die Hülse 40 eingeformte Schlitzleitung 44, die wiederum in den oberen Hülsenbereich geführt ist. Die Leitung 44 umfasst einen ersten und zweiten ringförmigen Schlitz 44′ um die Ausgussöffnung 26 und einen in einen den Einsatz 43 umgebenden Freiraum 45 geführten Schlitz 44˝. Auch bei dieser Variante lässt sich das Gas auf die erforderliche Temperatur erhitzen.

Fig.5 und Fig.6 zeigen eine im Behälter 10 eingebettete Ausgusshülse 50 als weitere Variante der Erfindung. Bei dieser Hülse 50 handelt es sich um einen in einem Blechmantel 51 eingegossenen feuerfesten Beton. Die Gaszufuhr G erfolgt über eine in die Hülse eingegossene Leitung 52, die wiederum in den oberen Teil der Hülse 50 spulenartig um die Ausgussöffnung 26 und von dort in einen ebenfalls in die Hülse eingegossenen blechummantelten porösen Einsatz 55 geführt ist. Auch hier ergibt die Verweilzeit des Gases in den Spulen 52′ und 52˝ eine genügende Aufheizung des Gases.

Die in Fig.7 und Fig.8 gezeigte Ausgusshülse 60 besteht aus einem vollporösen feuerfesten Körper 61 mit einer Ausgussöffnung 26 und einem den Körper 61 umgebenden Blechmantel 62. Zwischen dem Körper 61 und dem Blechmantel 62 ist ein Ringraum 63 vorgesehen, in den das aufgeheizte Gas durch eine an eine Gaszufuhr G angeschlossene Leitung 64 eingeführt wird. Die Gaszufuhrleitung 64 hat eine Schlaufe 64′, die ausserhalb und um die Hülse 61 mit der Metallschmelze in Kontakt ist und daher aus einem feuerfesten keramischen Rohr besteht.

Die Erfindung lässt sich auch sehr gut anwenden auf Nichteisenmetalle, bspw. Aluminiumschmelzen, bei denen die Schmelzetemperatur relativ niedrig ist und damit das Gas nicht so stark erhitzt werden muss.

Bei den beschriebenen Ausgusshülsen kann es sich auch um an sich bekannte in Stahlgiesspfannen eingemörtelte Lochsteine handeln.

## Patentansprüche

1. Verfahren zum Einführen von Gas in eine Ausgussöffnung eines Metallschmelze, insbesondere Stahlschmelze enthaltenden Behälters, zur Verhinderung oder zum Abbauen von Ablagerungen bzw. Einfrierungen in der Ausgussöffnung, dadurch **gekennzeichnet**, dass das Gas vor Eintritt in die Ausgussöffnung (26) auf mindestens 1000 Grad Celsius vorgeheizt wird.

2. Verfahren nach Anspruch 1, dadurch **gekennzeichnet**, dass das in die Ausgussöffnung (26) einzuführende Gas vorzugsweise über die Liquidustemperatur der Metallschmelze vorgeheizt wird.

3. Verfahren nach Anspruch 1 oder 2, bei dem das Gas während dem Abgiessen durch einen die Ausgussöffnung umschliessenden gasdurchlässigen Einsatz eingeblasen wird, dadurch **gekennzeichnet**, dass das mittels einer Heizeinrichtung (30) oder durch wärmetauschende Mittel (21′, 44′, 52′, 64′) in der Ausgusshülse (20, 40, 50, 60, 36) aufgeheizte Gas während dem Abgiessen durch den gasdurchlässigen Einsatz (23, 43, 55, 61, 38) eingeblasen wird.

4. Verfahren nach Anspruch 1 oder 2, bei dem das Gas durch eine in einem am Ausguss des Behälters angeordneten in Schliessstellung befindlichen Schiebeverschluss enthaltende Verschlussplatte insbesondere zur Verhinderung des Einfrierens der Schmelze in die Ausgussöffnung eingeblasen wird, dadurch **gekennzeichnet**, dass das mittels einer Heizeinrichtung (30) oder durch in der Ausgusshülse (20) vorgesehene wärmetauschende Mittel (21′) aufgeheizte Gas durch die Verschlussplatte (34 oder 16) eingeblasen wird.

5. Verfahren nach einem der vorhergehenden Ansprüche, dadurch **gekennzeichnet**, dass als Gas ein Inertgas, z.B. Argon, oder ein Gas-Feststoff-Gemisch verwendet wird.

6. Feuerfeste Ausgusshülse für einen metallurgischen Behälter zur Durchführung des Verfahrens nach einem der Ansprüche 1 bis 5, mit einem deren Ausgussöffnung umgebenden gasdurchlässigen Einsatz oder ganzheitlich bestehend aus gasdurchlässigem feuerfestem Material, an den oder die eine Gaszufuhrleitung angeschlossen ist, dadurch **gekennzeichnet**, dass zum Aufheizen des Gases die Gaszufuhrleitung (21, 44, 52, 64) vor Einmündung in den gasdurchlässigen Einsatz (23, 43, 55,61, 38) in den oberen mit der Metallschmelze in Berührung stehenden Bereich (21′, 44′, 52′, 52˝, 64′) der Ausgusshülse (20, 40, 50, 60) über eine bestimmte Länge geführt ist.

7. Ausgusshülse nach Anspruch 6, dadurch **gekennzeichnet**, dass die Gaszufuhrleitung (21, 44, 52) im oberen Bereich der Ausgusshülse (20, 40, 50) spulenartig um die Achse der Ausgussöffnung (26) ausgebildet ist.

8. Ausgusshülse nach Anspruch 6 oder 7, dadurch **gekennzeichnet**, dass sie einen mit der Metallschmelze in Berührung stehenden ringförmigen feuerfesten Aufsatz (22) hat, der aus einem sehr gut wärmeleitenden Material, vorzugsweise Elektrographit, besteht, in welchem die aus einem hitzebeständigen Material bestehende Leitung (21′) eingebettet ist.

9. Ausgusshülse nach Anspruch 6 oder 7, dadurch **gekennzeichnet**, dass die Gaszufuhrleitung (64), bestehend aus einem feuerfesten Keramikröhrchen, aus dem oberen Hülsenbereich in einer Schlaufe (64′) durch die Metallschmelze geführt ist.

10. Ausgusshülse nach Anspruch 7, dadurch **gekennzeichnet**, dass die Gaszufuhrleitung (21, 52) in die Hülse (20, 50) eingegossen ist.

11. Ausgusshülse nach Anspruch 7, dadurch **gekennzeichnet**, dass eingegossene schlitzförmige Freiräume (44, 44′, 44˝) in der Hülse (40) die Gaszufuhrleitung (44) bilden.

## Claims

1. Method of introducing gas into an outlet opening of a vessel containing a metal melt, particularly steel melt, for preventing or removing deposits or frozen portions in the outlet opening, characterised in that the gas is preheated before entry into the outlet opening (26) to at least 1000 degrees Celsius.

2. Method as claimed in claim 1, characterised in that the gas to be introduced into the outlet opening (26) is preferably preheated above the liquidus temperature of the metal melt.

3. Method as claimed in claim 1 or 2 in which the gas is blown in during pouring through a gas-permeable insert surrounding the outlet opening, characterised in that the gas, heated by a heater (30) or by heat-exchanging means (21′, 44′, 52′, 64′) in the outlet sleeve (20, 40, 50, 60, 36) is blown in during pouring through the gas-permeable insert (23, 43, 55, 61, 38).

4. Method as claimed in claim 1 or 2 in which the gas is blown in through a valve plate forming part of a sliding gate valve arranged at the outlet of the vessel and situated in the closed position, particularly for preventing freezing of the melt in the outlet opening, characterised in that the gas, heated by means of a heating device (30) or by heat-exchanging means (21′) provided in the outlet sleeve (20), is blown in through the valve plate (34 or 16).

5. Method as claimed in one of the preceding claims, characterised in that an inert gas, e.g. argon, or a gas-solid mixture is used as the gas.

6. Refractory outlet sleeve for a metallurgical vessel for carrying out the method as claimed in one of claims 1 to 5 with a gas-permeable insert surrounding its outlet opening or wholly comprising gas-permeable refractory material to which a gas supply line is connected, characterised in that for the purpose of heating the gas the gas supply line (21, 44, 52, 64) extends over a certain length before discharging into the gas-permeable insert (23, 43, 55, 61, 38) in the upper region (21′, 44′, 52′, 52˝, 64′), which is in contact with the metal melt, of the outlet sleeve (20, 40, 50, 60).

7. Outlet sleeve as claimed in claim 6, characterised in that the gas supply line (21, 44, 52) is constructed in the upper region of the outlet sleeve (20, 40, 50) in the manner of a coil around the axis of the outlet opening (26).

8. Outlet sleeve as claimed in claim 6 or 7, characterised in that it has an annular refractory cap (22) which is in contact with the metal melt and which comprises a very good thermally conductive material, preferably electrographite, in which the line (21') comprising a heat-resistant material is embedded.

9. Outlet sleeve as claimed in claim 6 or 7, characterised in that the gas supply line (64), comprising a small refractory ceramic tube, extends out of the upper sleeve region in a loop (64′) through the metal melt.

10. Outlet sleeve as claimed in claim 7, characterised in that the gas supply line (21, 52) is moulded into the sleeve (20, 50).

11. Outlet sleeve as claimed in claim 7, characterised in that moulded-in slit-shaped spaces (44, 44′, 44˝) in the sleeve (40) constitute the gas supply line (44).

## Revendications

1. Procédé pour l'introduction de gaz dans une ouverture de busette d'un bain de fusion, notamment d'une capacité contenant de l'acier en fusion, afin d'empêcher ou d'éliminer des dépôts ou des incrustations dans l'ouverture de busette, caractérisé en ce que le gaz est réchauffé à 1000°C minimum avant son entrée dans l'ouverture de busette (26).

2. Procédé selon la revendication 1, caractérisé en ce que le gaz à introduire dans l'ouverture de busette (26) est réchauffé à une température de préférence supérieure à la température de liquidus du métal en fusion.

3. Procédé selon la revendication 1 ou 2, dans lequel le gaz est injecte au moyen d'un insert perméable au gaz entourant l'ouverture de busette pendant la coulée, caractérisé en ce que le gaz réchauffé au moyen du dispositif de réchauffage (30) ou d'un moyen échangeur de chaleur (21′, 44′, 52′, 64′) à l'intérieur de la douille de busette (20, 40, 50, 60, 36) est injecte à travers l'insert perméable au gaz (23, 43, 55, 61, 38) pendant la coulée.

4. Procédé selon la revendication 1 ou 2, dans lequel le gaz est injecte dans l'ouverture de busette à travers une plaque d'obturateur d'un obturateur monte sur la busette de la capacité et se trouvant en position fermée, pour empêcher la solidification du métal en fusion dans l'ouverture de busette, caracterisé en ce que le gaz réchauffe au moyen d'un dispositif de réchauffage (30) ou au moyen d'un échangeur de chaleur (21′) prévu dans la douille de busette, est injecte au travers de la plaque d'obturateur (34 ou 16).

5. Procédé selon l'une des revendications précédentes, caracterisé en ce qu'on utilise comme gaz un gaz inerte, par exemple de l'argon ou un mélange gaz-solide.

6. Douille de busette réfractaire d'une capacité métallurgique pour la mise en oeuvre du procédé selon l'une des revendications 1 à 5, munie d'un insert perméable au gaz entourant son ouverture de busette ou réalisée d'une pièce en un matériau réfractaire perméable au gaz, auquel ou à laquelle est raccordé un conduit d'amenée de gaz, caractérisée en ce que, pour réchauffer le gaz, le conduit d'amenée de gaz (21, 44, 52, 64) est amené sur une longueur donnée dans la partie supérieure (21′, 44′, 52′, 52˝, 64′) de la douille de busette (20, 40, 50, 60) en contact avec le métal en fusion.

7. Douille de busette selon la revendication 6, caractérisée en ce que le conduit d'amenée de gaz (21, 44, 52) est réalisé sous forme d'enroulement autour de l'axe de l'ouverture de busette (26) à la partie supérieure de la douille de busette (20, 40, 50).

8. Douille de busette selon la revendication 6 ou 7, caractérisée en ce qu'elle comporte un élément rapporté (22) annulaire en matériau réfractaire en contact avec le métal en fusion, qui se compose d'un matériau très bon conducteur de chaleur, par exemple d'électrographite, à l'intérieur duquel est noyé un conduit (21′) en matériau résistant à la chaleur.

9. Douille de busette selon la revendication 6 ou 7, caractérisée en ce que le conduit d'amenée de gaz (64) composé d'un petit tube en céramique réfractaire est amené en une boucle (64′) dans la partie supérieure de la douille à l'intérieur du métal en fusion.

10. Douille de busette selon la revendication 7, caractérisée en ce que la conduite d'amenée de gaz (21, 52) est noyée dans la douille (20, 50).

11. Douille de busette selon la revendication 7, caractérisée en ce que des espaces libres en forme de lumière (44, 44′, 44˝) noyés dans la douille (40) forment le conduit d'amenée de gaz (44).
